# EUROPÄISCHE PATENTSCHRIFT

(11) **EP 0 522 384 B1**
(45) Veröffentlichungstag und Bekanntmachung des Hinweises auf die Patenterteilung: **02.11.1994**
(21) Anmeldenummer: 92110901.3
(22) Anmeldetag: 27.06.1992
(51) Int. Cl.: E02D 5/76

(54) **Verankerungselement**
Anchoring element
Elément d'ancrage

(30) Priorität: 10.07.1991 CH 2059/91
(43) Veröffentlichungstag der Anmeldung: 13.01.1993
(73) Patentinhaber: PAUL KELLER INGENIEURBÜRO AG, CH-8600 Dübendorf (CH)
(72) Erfinder: Keller, Roland, CH-8614 Bertschikon (CH); Albrecht-Dessimoz, Urs, CH-8486 Rikon (CH)
(74) Vertreter: EGLI-EUROPEAN PATENT ATTORNEYS

(56) Entgegenhaltungen:
- DE-A- 2 354 764
- GB-A- 2 144 784

## Beschreibung

Die Erfindung bezieht sich auf ein Verankerungselement zur Verankerung eines Bodenankers an einem Bauteil gemäss dem Oberbegriff des Anspruchs 1.

Derartige Verankerungselemente (wie z.B. in der GB-A-2 144 784 beschrieben) werden vor allem im Tiefbau dazu verwendet, Litzen eines Bodenankers mit einige Meter bis einige zehn Meter im Boden versenktem und dort durch Vergiessen mit einer Zementmasse verankertem Ankerkopf an ihrem oberen Ende am zu haltenden Bauteil, etwa einer stützmauer, zu verankern.

Ein derartiger Bodenanker besteht im wesentlichen aus mehreren Stahllitzen mit einer Ummantelung, gewöhnlich aus einer Korrosionsschutzmasse und einem Kunststoffrohr, welche in einem geschlossenen, im Bereich seines unteren Endes zur besseren Verankerung gerippten Schutzrohr aus Polyethylen, dessen Aussenseite im Bereich des unteren Endes zur besseren Verankerung mit umlaufenden Wellen versehen ist, geführt sind. Das Schutzrohr reicht bis in den Durchführungskanal im Verankerungselement zurück und bricht dort ab, während die Litzen vollständig durch denselben gezogen sind und über die Oeffnung in der Verankerungsplatte hinausragen.

Der Ankerkopf wird vergossen, indem neben dem Schutzrohr Zement in das Bohrloch eingeleitet und der ausserhalb des Schutzrohres gelegene Bereich des Bohrloches ausgefüllt wird, während das vom Schutzrohr umschlossene Volumen durch einen in demselben geführten, durch den Durchführungskanal bis an die Oberfläche reichenden Schlauch ebenfalls mit Zement aufgefüllt wird.

Die Verankerung des Bodenankers am Bauteil wird durchgeführt, indem auf die Aussenfläche der Verankerungsplatte eine Ankerbuchse aufgesetzt wird mit einer Oeffnung für jede Litze, durch die dieselbe gezogen wird. Anschliessend werden die Litzen unter Abstützung auf die Ankerbuchse gespannt, bis der gewünschte Zug, meist im Ganzen mehrere Tonnen, erreicht ist.

Da die Litzen sehr grossen Zug aushalten müssen, ist es sehr wichtig, dass sie auch im unzugänglichen Bereich, insbesondere im Bereich des Ankerkopfs, so gut wie möglich vor Korrosion geschützt sind. Es ist bekannt, nach dem Anziehen der Litzen noch einmal zu überprüfen, ob das für den Korrosionsschutz entscheidend wichtige Schutzrohr intakt ist und zwar geschieht das durch Anlegen einer Spannung zwischen Litzen und Erde und Messung des resultierenden Stroms. Da das Schutzrohr elektrisch isolierend ist, die umgebende Zementmasse und das Erdreich jedoch, wenn auch nur geringfügig, leitend, so gibt der gemessene Strom darüber Aufschluss, ob und wenn, in welchem Ausmass das Schutzrohr verletzt ist. Ist der Bodenanker intakt, so wird der Durchführungskanal wenigstens teilweise mit Zementmasse ausgefüllt und auch der Zwischenraum zwischen dem Verankerungselement und einer Ankerdurchführung, welche im Bauteil eingelassen ist, mit der gleichen Masse vergossen.

Bei bekannten, durchwegs aus Metall hergestellten Verankerungselementen bildet sich durch das Vergiessen ein Kurzschluss zwischen den Litzen und Erde, der eine Ueberprüfung der Intaktheit des Schutzrohrs im weiteren ausschliesst. Das hat zur Folge, dass eine nach Fertigstellung der Verankerung eintretende Verletzung des Schutzrohrs nicht festgestellt werden kann. Dadurch können unbemerkt sehr gefährliche Situationen entstehen, da bei nicht intaktem Schutzrohr die sitzen korrodieren und abreissen können, was z. B. den Einsturz einer Stützmauer mit Folgen wie Nachrutschen von Erdmassen, Einsturz von Gebäuden etc. nach sich ziehen kann.

Hier soll die Erfindung Abhilfe schaffen. Die Erfindung, wie sie in den Ansprüchen gekennzeichnet ist, schafft ein Verankerungselement, bei welchem auch nach dem Auffüllen des Ankerstutzens und der Ankerdurchführung kein Kurzschluss zwischen sitzen und Erde vorliegt, sodass auch nach der Fertigstellung der Verankerung eine Kontrolle des Schutzrohrs jederzeit möglich ist. Dadurch können Beeinträchtigungen des Korrosionsschutzes jederzeit festgestellt und Abhilfsmassnahmen eingeleitet werden, bevor die Litzen ihre Funktionsfähigkeit verlieren. Gefährliche Situationen sind so weitgehend vermeidbar.

Im folgenden wird die Erfindung anhand von lediglich Ausführungsbeispiele darstellenden Zeichnungen erläutert.
Es zeigen
- Fig. 1: im Längsschnitt eine Uebersichtsdarstellung eines Bodenankers,
- Fig. 2: detailliert den obersten Abschnitt des Bodenankers nach Fig. 1 mit Ankerdurchführung und Verankervngselement,
- Fig. 3a: eine erste Ausführung eines erfindungsgemässen Verankerungselements im Längsschnitt nach A-A in Fig. 3b,
- Fig. 3b: einen Querschnitt längs B-B in Fig. 3a,
- Fig. 4a,b: eine zweite Ausführung eines erfindungsgemässen Verankerungselements in Darstellungen, die denen der Fig. 3a,b entsprechen,
- Fig. 5a,b: eine dritte Ausführung eines erfindungsgemässen Verankerungselements in Darstellungen, die denen der Fig. 3a,b entsprechen und
- Fig. 6: eine vierte Ausführungsform eines erfindungsgemässen Verankerungselements im Längsschnitt.

Der in Fig. 1 (s. auch Fig. 2) dargestellte Bodenanker 1 zur Verankerung eines Bauteils 2 besteht aus mehreren Litzen 3, welche in einem Schutzrohr 4 aus Polyethylen geführt sind, das in eine mehrere Meter bis mehrere zehn Meter tiefe Bohrung im Boden versenkt ist. Das Schutzrohr 4 ist im Endbereich, dem Ankerkopf 5 zur besseren Verankerung in der umgebenden Zementmasse, mit der es aussen und innen vergossen ist, gerippt. Das Vergiessen erfolgt durch Einleiten von Zementmasse in das Bohrloch neben dem Schutzrohr 4 und Auffüllen des vom Schutzrohr 4 umschlossenen Volumens über einen in demselben geführten Injektionsschlauch (nicht dargestellt). Die Litzen 3 sind auf diese Weise im Bohrloch sehr fest verankert. Sie weisen, ausser am obersten Abschnitt des Bodenankers 1, als zusätzlichen Korrosionsschutz eine Umhüllung (nicht dargestellt) aus einer Korrosiosschutzmasse und einem Kunststoffrohr auf.

Am oberen Ende reicht das Schutzrohr 4 in ein Verankerungselement 6, genauer gesagt dessen Ankerstutzen 7 und bricht dort ab, während die Litzen 3 durch den rohrförmigen Ankerstutzen 7 und eine von demselben umgebene kreisrunde Oeffnung 8 in einer guadratischen Verankerungsplatte 9, an deren Abstützfläche 10 der Ankerstutzen 7 ansetzt, über eine der Abstützfläche 10 gegenüberliegende Aussenfläche 11 der Verankerungsplatte 9 hinaus geführt sind. Das Innere des Ankerstutzens 7 von einer Durchführungsöffnung 12, durch die das Schutzrohr 4 mit den Litzen 3 geführt ist, bis zur Mündung der Oeffnung 8 in der Aussenfläche 11 bildet einen Durchführungskanal 13, in dem der oberste Abschnitt des Bodenankers 1 geführt ist.

Das Verankerungselement ist in einer Ankerdurchführung 14 im Bauteil 2 gelagert, das durch den Bodenanker 1 gehalten werden soll.

Im in Fig. 1, 2 dargestellten Stadium der Montage ist der Ankerkopf bereits mit Zement vergossen. Die Litzen 3 sind durch eine Ankerbuchse 15, die für jede Litze 3 eine Oeffnung aufweist, geführt und wurden unter Abstützung auf dieselbe gespannt. Sie üben auf die Ankerbuchse 15, die auf der Aussenfläche 11 der Verankerungsplatte 9 abgestützt ist, einen Zug von mehreren Tonnen aus.

Gewöhnlich folgt nun die Ueberprüfung des Schutzrohrs 4 durch Anlegen einer Spannung zwischen den oberen Enden der Litzen 3 und Erde und Ueberwachen des resultierenden Stroms. Da das Schutzrohr 4 aus elektrisch isolierendem Material besteht, darf, wenn es intakt ist, praktisch kein Strom fliessen. Ist es jedoch an irgendeiner Stelle undicht, so fliesst über die Zementmasse und das Erdreich Strom, der eine Beeinträchtigung des Korrosionsschutzes anzeigt.

Ist das Schutzrohr 4 intakt, wird nun der Durchführungskanal 13 mindestens teilweise mit Zementmasse aufgefüllt, der Zwischenraum zwischen der Aussenseite des Ankerstutzens 7 und der Ankerdurchführung 14 wird ebenfalls mit Zementmasse vergossen.

Bei einem erfindungsgemäßen Verankerungselement 6 wird nun wenigstens die an die Durchführungsöffnung 12 zur Verankerungsplatte 9 hin anschliessende Begrenzungsfläche desjenigen Abschnitts des Durchführungskanals 13, welcher mit der Zementmasse in Berührung kommt, von einem elektrisch isolierenden Material, vorzugsweise Kunststoff - es kommen aber auch andere Materialien, z. B. Keramik, in Frage - gebildet. Dadurch sowie durch Isolation der Ankerbuchse 15 von der Aussenfläche 11 des Verankerungsplatte 9, z. B. durch eine Isolationszwischenschicht, und durch eine ausreichende Abdichtung der Durchführungsöffnung 12, durch die der Bodenanker 1 geführt ist, wird jede elektrische Verbindung zwischen den Litzen 3 und der Zementmasse im Durchführungskanal 13 einerseits und der Zementmasse ausserhalb des Ankerstutzens 7 sowie dem Bauteil 2 und umgebendem Erdreich andererseits unterbunden.

Wird zwischen den oberen Enden der Litzen 3 und Erde eine Spannung angelegt, so kann Strom - wie vor dem Vergiessen - weiterhin nur durch allfällige Risse im Schutzrohr 4 fliessen. Die Messung des Stroms gibt also weiterhin über die Intaktheit desselben Aufschluss, sodass eine permanente Ueberwachung oder periodische Ueberprüfung nach Fertigstellung der Verankerung möglich ist und gefährliche Beeinträchtigungen des Korrosionsschutzes der Litzen 3 in einem frühen Stadium festgestellt werden können.

Aus Sicherheitsgründen empfiehlt es sich, mindestens die gesamte Begrenzungsfläche des Durchführungskanals 13 und am besten auch die Aussenfläche 11 der Verankerungsplatte 9 aus isolierendem Material zu bilden, da durch Feuchtigkeit oder Zementspritzer sonst leicht Kriechstrecken entstehen können, die die Messung verfälschen oder verunmöglichen. In jedem Fall empfiehlt es sich, mindestens den Teil der Aussenfläche 11, auf den die Ankerbuchse 15 abgestützt ist, isolierend auszubilden, sodass weitere Massnahmen zur gegenseitigen Isolierung von Ankerbuchse 15 und Verankerungsplatte 9 nicht erforderlich sind.

Statt das Verankerungselement 6 innen zu isolieren, kann man es prinzipiell auch nach aussen isolieren, also gegen die zwischen das Verankerungselement 6 und die Ankerdurchführung 14 eingefüllte Vergussmasse und den Bauteil 2. Dabei müssen mindestens die Oberfläche des Ankerstutzens 7, soweit sie ausserhalb der Durchführungsöffnung 12 liegt, und die Abstützfläche 10 der Verankerungsplatte 9, vorzugsweise auch die Aussenfläche 11 und Randflächen 16, die die Verankerungsplatte 9 seitlich begrenzen und die Aussenfläche 11 mit der Abstützfläche 10 verbinden, aus isolierendem Material bestehen.

In der Praxis hat es sich bewährt, eine doppelte Sicherung vorzusehen und das Verankerungselement 6 so auszubilden, dass seine gesamte Oberfläche von elektrisch isolierendem Material gebildet wird.

Eine erste Ausführungsform, dargestellt in Fig. 3a,b, zeigt ein Verankerungselement 6, das in herkömmlicher Weise aus Stahl hergestellt ist.

Erfindungsgemäss sind jedoch sowohl der Ankerstutzen 7 als auch die Verankerungsplatte 9 vollständig mit Kunststoff, vorzugsweise Polyamid, überzogen. Von der Randfläche 16 her ist eine bis zur Oeffnung 8 reichende Eingussbohrung 17 angebracht, die der Einführung der Zementmasse in das Innere des Ankerstutzens 7 beim Vergiessen dient.

Weitgehend gleich ist das erfindungsgemässe Verankerungselement 6 nach Fig. 4a,b aufgebaut, das sich von dem in Fig. 3a,b dargestellten nur dadurch unterscheidet, dass der Ankerstutzen 7 vollständig aus Polyamid besteht, während die Verankerungsplatte 9 als allseitig polyamidbeschichtete Stahlplatte ausgebildet ist.

Das erfindungsgemässe Verankerungselement 6 nach Fig. 5a,b entspricht im Aufbau den beiden oben beschriebenen, besteht jedoch vollständig aus Polyamid.

Polyamid ist wegen seiner hohen mechanischen Festigkeit für die Verwendung in erfindungsgemässen Verankerungselementen besonders geeignet, jedoch ist auch der Einsatz anderer, unter Umständen auch mehrerer verschiedener elektrisch isolierender Materialien möglich.

Es wurde bereits darauf hingewiesen, dass es für die erfindungsgemässe Funktion des Verankerungselements 6 entscheidend wichtig ist, dass die Durchführungsöffnung 12 so abgedichtet ist, dass keine elektrische Verbindung zwischen den Vergussmassen im Durchführungskanal 13 und ausserhalb des Ankerstutzens 7 besteht. Eine solche Abdichtung kann im Prinzip durch eine im Bereich der Durchführungsöffnung 12 zwischen die Wand des Durchführungskanals 13 und die Aussenseite des Schutzrohrs 4 geklemmte Dichtung erreicht werden oder durch Vergiessen der Durchführungsöffnung 12 mit einer elektrisch isolierenden Masse. Beide Methoden sind jedoch unter den an einer Baustelle herrschenden Bedingungen nicht sehr zuverlässig.

Sehr einfach ist dagegen eine ausreichende Abdichtung mit dem in Fig. 6 dargestellten Verankerungselement 6 zu erreichen. Es weist ein Rohrstück 18 auf, welches mit einem Dichtungsabschnitt 19 in die Durchführungsöffnung 12 bis zu einer einen Anschlag bildenden Schulter 20 eingeschoben ist. Zwischen die Stirnfläche des Rohrstücks 18 und die Schulter 20 ist ein Dichtungsring 21a, z. B. aus Gummi geklemmt, auf den gegen das Ende des Ankerstutzens 7 zu zwei weitere zwischen die Aussenseite des Dichtungsabschnitts 19 und die Innenwand des Durchführungskanals 13 geklemmte Dichtungsringe 21b,c folgen, sodass die Verbindung zwischen dem Rohrstück 18 und dem Ankerstutzen 7 zuverlässig dicht ist. An den Dichtungsabschnitt 19 schliesst eine mit demselben durch Spiegelschweissen verbundene Elektroschweissmuffe 22 an.

Zur Abdichtung wird die Elektroschweissmuffe 22 mit Strom beschickt und mit der Aussenseite des Schutzrohrs 4 verschmolzen. Während sich die Schweissmuffe 22 leicht zusammenzieht, wird der Dichtungsabschnitt 19 durch das Verschweissen nicht tangiert, sodass die Dichtigkeit seiner Verbindung mit dem Ankerstutzen 7 nicht beeinträchtigt wird.

## Patentansprüche

1. Verankerungselement (6) zur Verankerung eines Bodenankers (1) an einem Bauteil (2), mit einer Verankerungsplatte (9) mit einer Ausserfläche (11) und derselben gegenüberliegend einer Abstützfläche (10) sowie einer Oeffnung (8), welche zusammen mit der Innenfläche mindestens eines Teilabschnitts eines Ankerstutzens (7), der an der Abstützfläche (10) ansetzt und die Oeffnung (8) umgibt, einen Durchführungskanal (13) zur Durchführung des obersten Abschnitts des Bodenankers (1) bildet, und der an seinem von der Verankerungsplatte (19) entfernten Ende von einer Durchführungsöffnung (12) zur dichtenden Durchführung des Bodenankers (1) abgeschlossen ist, **dadurch gekennzeichnet, dass** die an die Durchführungsöffnung (12) Zur Verankerungsplatte (9) hin anschliessende Begrenzungsfläche mindestens eines Abschnitts des Durchführungskanals (13) von elektrisch isolierendem Material gebildet wird.

2. Verankerungselement (6) nach Anspruch 1, **dadurch gekennzeichnet, dass** die gesamte Begrenzungsfläche des Durchführungskanals (13) von elektrisch isolierendem Material gebildet wird.

3. Verankerungselement (6) nach Anspruch 1 oder 2, **dadurch gekennzeichnet, dass** mindestens ein die Oeffnung (8) umgebender Teil der Aussenfläche (11) der Verankerungsplatte (9) von elektrisch isolierendem Material gebildet wird.

4. Verankerungselement (6) nach Anspruch 3, **dadurch gekennzeichnet, dass** seine gesamte Oberfläche von elektrisch isolierendem Material gebildet wird.

5. Verankerungselement (6) nach einem der Ansprüche 1 bis 4, **dadurch gekennzeichnet, dass** der Ankerstutzen (7) vollständig aus elektrisch isolierendem Material besteht.

6. Verankerungselement (6) nach Anspruch 5, **dadurch gekennzeichnet, dass** es vollständig aus elektrisch isolierendem Material besteht.

7. Verankerungselement (6) zur Verankerung eines Bodenankers (1) an einem Bauteil (2), mit einer Verankerungsplatte (9) mit einer Aussenfläche (11) und derselben gegenüberliegend einer Abstützfläche (10) sowie einer Oeffnung (8), welche zusammen mit der Innenfläche mindestens eines Teilabschnitts eines Ankerstutzens (7), der an der Abstützfläche (10) ansetzt und die Oeffnung (8) umgibt, einen Durchführungskanal (13) zur Durchführung des obersten Abschnitts des Bodenankers (1) bildet, und der an seinem von der Verankerungsplatte (9) entfernten Ende von einer Durchführungsöffnung (12) zur dichtenden Durchführung desselben abgeschlossen ist, **dadurch gekennzeichnet, dass** mindestens die Abstützfläche (10), die Aussenfläche des Ankerstutzens (7) sowie gegebenenfalls der ausserhalb der Durchführungsöffnung (12) liegende Abschnitt der Innenfläche des Ankerstutzens (7) und Aussen- und Innenfläche verbindende Randflächen von elektrisch isolierendem Material gebildet werden.

8. Verankerungselement (6) nach Anspruch 7, **dadurch gekennzeichnet, dass** die Aussenfläche (11) der Verankerungsplatte (9) sowie die Aussenfläche (11) und die Abstützfläche (10) verbindende Randflächen (16) von elektrisch isolierendem Material gebildet werden.

9. Verankerungselement (6) nach einem der Ansprüche 1 bis 8, **dadurch gekennzeichnet, dass** mindestens ein Teil des elektrisch isolierenden Materials Polyamid ist.

10. Verankerungselement (6) nach Anspruch 3, 4 oder 8, **dadurch gekennzeichnet, dass** die Verankerungsplatte (9) als beidseitig polyamidbeschichtete Eisen- oder Stahlplatte ausgebildet ist.

11. Verankerungselement (6) nach einem der Ansprüche 1 bis 10, **dadurch gekennzeichnet, dass** es ein mit dem Ankerstutzen (7) im wesentlichen koaxiales und mit ihm dichtend verbundenes Rohrstück (18) aufweist, von dem mindestens ein Teilabschnitt als Elektroschweissmuffe (22) ausgebildet ist.

12. Verankerungselement (6) nach Anspruch 11, **dadurch gekennzeichnet, dass** das Rohrstück (18) und der Ankerstutzen (7) teleskopartig ineinandergeschoben sind und zwischen die Aussenseite des einen und die Innenseite des anderen eine Anzahl von Dichtungsringen (21a, 21b, 21c) geklemmt ist.

13. Verankerungselement (6) nach Anspruch 12, **dadurch gekennzeichnet, dass** die Anzahl der Dichtungsringe (21a, 21b, 21c) mindestens zwei beträgt.

14. Verankerungselement (6) nach Anspruch 12 oder 13, **dadurch gekennzeichnet, dass** das Rohrstück (18) einen Dichtungsabschnitt (19), welcher die Dichtungsringe (21a, 21b, 21c) kontaktiert, umfasst, an welchen die Elektroschweissmuffe (22) axial anschliesst.

15. Verankerungselement (6) nach einem der Ansprüche 12 bis 14, **dadurch gekennzeichnet, dass** das Rohrstück (18) in den Durchführungskanal (13) eingeschoben ist.

16. Verankerungselement (6) nach Anspruch 15, **dadurch gekennzeichnet, dass** im Durchführungskanal (13) eine Schulter (20) vorhanden ist, welche einen Anschlag für das Rohrstück (18) bildet.

17. Verankerungselement (6) nach Anspruch 16, **dadurch gekennzeichnet, dass** zwischen die Stirnfläche des Rohrstücks (18) und die Schulter (20) ein Dichtungsring (21a) geklemmt ist.

## Claims

1. Anchoring element (6) for anchoring a ground anchor (1) to a structural member (2), comprising an anchoring plate (9) with an outer surface (11) and, opposite same, a support surface (10) as well as an opening (8), which together with the inside surface of at least a part of an anchor connection (7), which butts against the support surface (10) and surrounds the opening (8), forms a through-channel (13) through which the top section of the ground anchor (1) is passed, and which at its end facing away from the anchoring plate (9) ends in a through-opening (12) through which the ground anchor (1) can be passed in a sealing manner, **characterized in that** the surface adjoining the through-opening (12) and extending towards the anchoring plate (9) of at least a section of the through-channel (13) is formed by an electrically insulating material.

2. Anchoring element (6) according to claim 1, **characterized in that** the entire contact surface of the through-channel (13) is made of an electrically insulating material.

3. Anchoring element (6) according to claim 1 or 2, **characterized in that** at least a part of the outer surface (11) of the anchoring plate (9) surrounding the opening (8) is formed by an electrically insulating material.

4. Anchoring element (6) according to claim 3, characterized in that its entire surface is formed by an electrically insulating material.

5. Anchoring element (6) according to any one of the claims 1 to 4, **characterized in that** the anchor connection (7) consists completely of an electrically insulating material.

6. Anchoring element (6) according to claim 5, **characterized in that** it consists completely of an electrically insulating material.

7. Anchoring element (6) for anchoring a ground anchor (1) to a structural member (2), comprising an anchoring plate (9) with an outer surface (11) and, opposite same, a support surface (10) as well as an opening (8), which together with the inside surface of at least a part of an anchor connection (7), which butts against the support surface (10) and surrounds the opening (8), forms a through-channel (13) through which the top section of the ground anchor (1) is passed, and which at its end facing away from the anchoring plate (9) ends in a through-opening (12) through which the ground anchor (1) can be passed in a sealing manner, **characterized in that** at least the support surface (10), the outer surface of the anchor connection (7) as well as possibly the section of the inside surface of the anchor connection (7) that lies outside the through-opening (12) and edge areas that connect the outer and inner surface, are formed by an electrically insulating material.

8. Anchoring element (6) according to claim 7, **characterized in that** the outer surface (11) of the anchoring plate (9) as well as the edge areas (16) that connect the outer surface (11) and the support surface (10) are formed by an electrically insulating material.

9. Anchoring element (6) according to any one of the claims 1 to 8, **characterized in that** at least a part of the electrically insulating material is polyamide.

10. Anchoring element (6) according to claim 3, 4 or 8, **characterized in that** the anchoring plate (9) is an iron or steel plate coated on both sides with polyamide.

11. Anchoring element (6) according to any one of the claims 1 to 10, **characterized in that** has a tubular part (18) which is substantially coaxial with the anchor connection (7) and is connected to same in a sealing manner, and at least part of which forms an electric welding sleeve (22).

12. Anchoring element (6) according to claim 11, **characterized in that** the tubular part (18) and the anchor connection (7) can be pushed into one another in the manner of a telescope, and a number of sealing rings (21a, 21b, 21c) are clamped between the outside of the one and the inside of the other.

13. Anchoring element (6) according to claim 12, **characterized in that** the number of sealing rings (21a, 21b, 21c) is at least two.

14. Anchoring element (6) according to claim 12 or 13, **characterized in that** the tubular part (18) has a sealing section (19), which contacts the sealing rings (21a, 21b, 21c), and which is adjoined axially by the electric welding sleeve (22).

15. Anchoring element (6) according to any one of the claims 12 to 14, **characterized in that** the tubular part (18) is pushed into the through-channel (13).

16. Anchoring element (6) according to claim 15, **characterized in that** in the through-channel (13) a shoulder (20) is provided, which forms a stop for the tubular part (18).

17. Anchoring element (6) according to claim 16, **characterized in that** a sealing ring (21a) is clamped between the end face of the tubular part (18) and the shoulder (20).

## Revendications

1. Elément d'ancrage (6) pour la fixation d'un tirant d'ancrage (1) à un élément de construction (2), comprenant une plaque d'ancrage (9) munie d'une surface externe (11) et d'une surface d'appui (10) opposée à cette dernière, ainsi que d'une ouverture (8) qui forme, conjointement avec la surface interne d'au moins une section partielle d'une tubulure de tirant (7) qui vient s'appliquer contre la surface d'appui (10) et qui entoure l'ouverture (8), un canal de traversée (13) pour le passage de la section supérieure du tirant d'ancrage (1) et qui, à son extrémité éloignée de la plaque d'ancrage (9), se termine par une ouverture de traversée (12) pour le passage étanche du tirant d'ancrage (1), caractérisé en ce que la périphérie d'au moins une section du canal de traversée (13), qui vient se raccorder à l'ouverture de traversée (12) en direction de la plaque d'ancrage (9), est formée d'une matière procurant une isolation électrique.

2. Elément d'ancrage (6) selon la revendication 1, caractérisé en ce que la périphérie totale du canal de traversée (13) est formée d'une matière procurant une isolation électrique.

3. Elément d'ancrage (6) selon la revendication 1 ou 2, caractérisé en ce qu'au moins une partie de la surface externe (11) de la plaque d'ancrage (9), entourant l'ouverture (8) est formée d'une matière procurant une isolation électrique.

4. Elément d'ancrage (6) selon la revendication 3, caractérisé en ce que sa surface totale est formée d'une matière procurant une isolation électrique.

5. Elément d'ancrage (6) selon l'une quelconque des revendications 1 à 4, caractérisé en ce que la tubulure de tirant (7) est constituée complètement d'une matière procurant une isolation électrique.

6. Elément d'ancrage (6) selon la revendication 5, caractérisé en ce qu'il est constitué complètement d'une matière procurant une isolation électrique.

7. Elément d'ancrage (6) pour la fixation d'un tirant d'ancrage (1) à un élément de construction (2), comprenant une plaque d'ancrage (9) munie d'une surface externe (11) et d'une surface d'appui (10) opposée à cette dernière, ainsi que d'une ouverture (8) qui forme, conjointement avec la surface interne d'au moins une section partielle d'une tubulure de tirant (7) qui vient s'appliquer contre la surface d'appui (10) et qui entoure l'ouverture (8), un canal de traversée (13) pour le passage de la section supérieure du tirant d'ancrage (1) et qui, à son extrémité éloignée de la plaque d'ancrage (9), se termine par une ouverture de traversée (12) pour le passage étanche de ce dernier, caractérisé en ce qu'au moins la surface d'appui (10), la surface externe de la tubulure de tirant (7), ainsi qu'éventuellement la section de la surface interne de la tubulure de tirant (7) située à l'extérieur de l'ouverture de traversée (12) et des surfaces marginales reliant la surface externe et la surface interne, sont formés d'une matière procurant une isolation électrique.

8. Elément d'ancrage (6) selon la revendication 7, caractérisé en ce que la surface externe (11) de la plaque d'ancrage (9), ainsi que les surfaces marginales (16) reliant la surface externe (11) et la surface d'appui (10) sont formées d'une matière procurant une isolation électrique.

9. Elément d'ancrage (6) selon l'une quelconque des revendications 1 à 8, caractérisé en ce qu'au moins une partie de la matière procurant une isolation électrique est du polyamide.

10. Elément d'ancrage (6) selon la revendication 3, 4 ou 8, caractérisé en ce que la plaque d'ancrage (9) est réalisée en forme de plaque en fer ou en acier enduite de polyamide des deux côtés.

11. Elément d'ancrage (6) selon l'une quelconque des revendications 1 à 10, caractérisé en ce qu'il présente un élément tubulaire (18) essentiellement coaxial à la tubulure de tirant (7) et relié de manière étanche à cette dernière, dont au moins une section partielle est réalisée en forme de manchon (22) de soudage électrique.

12. Elément d'ancrage (6) selon la revendication 11, caractérisé en ce que l'élément tubulaire (18) et la tubulure de tirant (7) sont insérés l'un dans l'autre de manière télescopique et, entre le côté externe du premier cité et le côté interne du second, sont serrés une série d'anneaux d'étanchéité (21a, 21b, 21c).

13. Elément d'ancrage (6) selon la revendication 12, caractérisé en ce que le nombre des anneaux d'étanchéité (21a, 21b, 21c) s'élève à au moins deux.

14. Elément d'ancrage (6) selon la revendication 12 ou 13, caractérisé en ce que l'élément tubulaire (18) englobe une section d'étanchéification (19) qui vient se mettre en contact avec les anneaux d'étanchéité (21a, 21b, 21c), à laquelle se raccorde, en direction axiale, le manchon (22) de soudage électrique.

15. Elément d'ancrage (6) selon l'une quelconque des revendications 12 à 14, caractérisé en ce que l'élément tubulaire (18) est inséré dans le canal de traversée (13).

16. Elément d'ancrage (6) selon la revendication 15, caractérisé en ce que, dans le canal de traversée (13), est présent un épaulement (20) qui forme une butée pour l'élément tubulaire (18).

17. Elément d'ancrage (6) selon la revendication 16, caractérisé en ce que, entre la face frontale de l'élément tubulaire (18) et l'épaulement (20), est serré un anneau d'étanchéité (21a).
